# EUROPÄISCHE PATENTSCHRIFT

(11) **EP 2 710 577 B1**
(45) Veröffentlichungstag und Bekanntmachung des Hinweises auf die Patenterteilung: **07.10.2015**
(21) Anmeldenummer: 12753712.4
(22) Anmeldetag: 29.08.2012
(51) Int. Cl.: G09F 15/00, G09F 17/00, E04C 3/40

(54) **TRAGKONSTRUKTION FÜR EINE WERBEFLÄCHE UND WERBETRÄGER MIT EINER DERARTIGEN TRAGKONSTRUKTION**
SUPPORTING CONSTRUCTION FOR AN ADVERTISING SURFACE AND ADVERTISING MEDIUM HAVING SUCH A SUPPORTING CONSTRUCTION
STRUCTURE PORTEUSE POUR ESPACE PUBLICITAIRE ET SUPPORT PUBLICITAIRE MUNI D'UNE TELLE STRUCTURE PORTEUSE

(30) Priorität: 29.11.2011 EP 11191080
(43) Veröffentlichungstag der Anmeldung: 26.03.2014
(73) Patentinhaber: Expotrade Group GmbH, 6842 Koblach (AT)
(72) Erfinder: SCHNETZER, Andreas, A-6835 Muntlix (AT)
(74) Vertreter: Rupprecht, Kay
(86) Internationale Anmeldenummer: PCT/EP2012/066738
(87) Internationale Veröffentlichungsnummer: WO 2013/079230

(56) Entgegenhaltungen:
- EP-A1- 2 103 750
- WO-A1-03/096313
- WO-A1-2006/106168
- WO-A2-2012/061848
- JP-A- 2003 208 119
- US-A- 5 197 254
- US-A- 5 673 720
- US-B1- 6 185 877

## Beschreibung

Die Erfindung betrifft eine Tragkonstruktion für eine Werbefläche sowie einen Werbeträger mit einer derartigen Tragkonstruktion.

Es ist bekannt, bei Sportveranstaltungen die Start-/Ziellinie durch einen Bogen kenntlich zu machen bzw. zu überspannen. Der Bogen dient als Werbeträger beispielsweise für Sponsorenlogos. Herkömmliche Start-/Zielbögen bzw. Werbebögen weisen eine Kunststoffhaut auf, die durch einen Kompressor mit Luft gefüllt werden kann.

Der Nachteil dieser bekannten, aufblasbaren Start-/Zielbögen bzw. Werbebögen besteht darin, dass zum Aufstellen des Bogens, also zur Luftbefüllung, ein Kompressor erforderlich ist, der eine Stromversorgung benötigt. Üblicherweise benötigen die bekannten luftgefüllten Bögen eine dauerhafte Luftzufuhr, so dass die Luftbögen aus Lärmschutzgründen in der Nacht abgebaut werden müssen. Ferner ist es erforderlich, die bekannten Start-/Zielbögen bzw. Werbebögen aufwändig abzuspannen, da die bekannten luftgefüllten Bögen stark windanfällig sind. Aufgrund der Windanfälligkeit ist ein Abbauen der herkömmlichen luftgefüllten Bögen erforderlich, sobald hohe Windgeschwindigkeiten auftreten. Ein weiterer Nachteil der bekannten luftgefüllten Bögen besteht darin, dass die aufgebrachte Werbung im Wesentlichen dauerhaft festgelegt ist. Insbesondere ist Werbung direkt auf die Kunsthaut aufgedruckt, wodurch eine kurzfristige Änderung erschwert ist.

US 5,673,720 A beschreibt einen Pavillon mit einer Tragkonstruktion, die aus mehreren Elementen zusammengesetzt ist, wobei die einzelnen Elemente zur Verbindung miteinander drehbar sind. Aus US 6,185,887 B1 ist ein Treibhaus bekannt, das eine Tragkonstruktion aus steckbaren Elementen umfasst. Naturgemäß ist ein Treibhaus als Werbefläche ungeeignet, da dies den Lichteinfall in das Treibhaus behindern würde.

Die Aufgabe der Erfindung besteht darin, eine Tragkonstruktion für eine Werbefläche anzugeben, die einfach und schnell montierbar ist und eine hohe Stabilität aufweist. Ferner besteht die Aufgabe der Erfindung darin, einen Werbeträger mit einer derartigen Tragkonstruktion anzugeben.

Erfindungsgemäß wird diese Aufgabe im Hinblick auf die Tragkonstruktion durch den Gegenstand des Patentanspruchs 1 und im Hinblick auf den Werbeträger durch den Gegenstand des Patentanspruchs 14 gelöst.

Die Erfindung beruht auf dem Gedanken, eine Tragkonstruktion für eine Werbefläche mit einem Bogen anzugeben, der ein zentrales Verbindungselement aufweist. Das zentrale Verbindungselement unterteilt den Bogen in eine erste Bogenhälfte und eine zweite Bogenhälfte. Die erste Bogenhälfte und die zweite Bogenhälfte weisen jeweils wenigstens ein Standbein auf. Die Standbeine sind jeweils mit dem zentralen Verbindungselement drehfest steckverbindbar oder steckverbunden.

Der Vorteil der erfindungsgemäßen Tragkonstruktion besteht darin, dass die Tragkonstruktion starr ist und daher auch bei höheren Windgeschwindigkeiten verwendet werden kann. Überdies ist die Tragkonstruktion einfach montierbar, da die einzelnen Elemente, insbesondere die Standbeine und das Verbindungselement steckverbindbar sind. Die einzelnen Elemente sind leicht transportabel.

Bei einer bevorzugten Ausführungsform der erfindungsgemäßen Tragkonstruktion ist vorgesehen, dass die erste und/oder die zweite Bogenhälfte jeweils wenigstens zwei, insbesondere wenigstens drei, Standbeine aufweist. Die Gesamtanzahl der Standbeine kann also wenigstens drei, insbesondere wenigstens vier, insbesondere wenigstens fünf, insbesondere wenigstens sechs, betragen. Auf diese Weise wird die Stabilität der Tragkonstruktion weiter erhöht.

Vorzugsweise weisen die Standbeine freie Enden auf, die voneinander beabstandet angeordnet sind derart, dass der Bogen freistehend aufstellbar ist.

Durch die besondere Anordnung der Standbeine, wobei die freien Enden der Standbeine voneinander beabstandet angeordnet sind, wird im Wesentlichen eine Dreipunktlagerung erreicht, so dass der Bogen freistehend aufstellbar ist. Dies erleichtert und beschleunigt den Aufbau der Tragkonstruktion.

Überdies trägt die erfindungsgemäße Standbeinanordnung, insbesondere die beabstandete Anordnung der freien Enden der Standbeine, zur Stabilität des aufgestellten Bodens bzw. der Tragkonstruktion bei. Durch die drehfeste Steckverbindung wird die Ausrichtung der einzelnen Standbeine zueinander bzw. bezüglich des Verbindungselements festgelegt. Eine aufwändige, manuelle Ausrichtung der einzelnen Standbeine wird dadurch vermieden. Im Unterschied zu bekannten, aufblasbaren Luftbögen oder dergleichen wird durch die freitragende, starre Konstruktion eine zusätzliche Energiezufuhr, beispielsweise durch eine Stromversorgung, vermieden.

Die Standbeine können zumindest abschnittsweise ein starres, einfach gekrümmtes Profilrohr umfassen. Die Verwendung eines Profilrohrs bewirkt eine Gewichtsreduzierung, so dass die Standbeine einfach handhabbar sind. Durch die Krümmung wird die Bogenform zumindest abschnittsweise vorgegeben. Das Profilrohr ist starr ausgebildet. Das Profilrohr liegt also bereits in der gekrümmten Form vor, wodurch der Aufbau der Tragkonstruktion vereinfacht wird.

Im Allgemeinen kann das Profilrohr ein rundes oder ovales oder mehreckiges, insbesondere viereckiges, Querschnittsprofil aufweisen. Mehreckige Querschnittsprofile können bei der Steckverbindung des Profilrohrs mit dem Verbindungselement gleichzeitig als Verdrehsicherung eingesetzt werden. Runde oder ovale Profilrohre weisen Vorteile hinsichtlich der Reinigung und des optischen Erscheinungsbilds auf.

Vorzugsweise sind mehrere Profilrohre vorgesehen, die zur Bildung jeweils eines Standbeins drehfest steckverbindbar oder steckverbunden sind. Mit anderen Worten kann das Standbein aus mehreren Profilrohren gebildet sein, die miteinander drehfest steckverbindbar sind, um ein Standbein zu bilden. Die einzelnen Profilrohre eines Standbeins sind derart gekrümmt, dass das Standbein im Wesentlichen einen Halbbogen bildet. Die Verwendung mehrerer, steckverbindbarer Profilrohre zur Bildung des Standbeins hat den Vorteil, dass die Tragkonstruktion in relativ kleine Einzelteile zerlegbar ist. Dabei bleibt die Tragkonstruktion einfach und schnell demontierbar und montierbar. Ferner wird die Handhabung der Tragkonstruktion, insbesondere der Transport der Tragkonstruktion, durch die Verwendung mehrerer, relativ kleiner Profilrohre, verbessert.

Bei einem weiteren bevorzugten Ausführungsbeispiel umfasst das Verbindungsstück ein erstes Kopplungselement und ein zweites Kopplungselement, die durch ein Mittelstück fest miteinander verbunden sind.

Das Mittelstück kann durch seitlich, insbesondere parallel, miteinander verbundene Profilrohre gebildet sein, die im montierten Zustand des Bogens mit den Standbeinen fluchten. Vorzugsweise weist das Mittelstück dieselbe Anzahl an Profilrohren auf, wie Standbeine an einer Bogenhälfte vorgesehen sind. Indem die Profilrohre des Mittelstücks mit den Standbeinen, insbesondere den Profilrohren der Standbeine, fluchten, wird erreicht, dass die Tragkonstruktion optisch als aus mehreren Einzelbögen zu bestehen erscheint. Jeder Einzelbogen umfasst dabei zwei Standbeine und ein Profilrohr des Mittelstücks. Auf diese Weise wird der optische Gesamteindruck der Tragkonstruktion verbessert.

Das erste und/oder das zweite Kopplungselement kann mehrere Steckverbinderteile aufweisen, die unterschiedlich geneigt zueinander ausgerichtet sind derart, dass die freien Enden der Standbeine der ersten und/oder zweiten Bogenhälfte jeweils eine im Wesentlichen dreieckförmige Standfläche aufspannen. Die Steckverbinderteile können ein Buchsenteil oder ein Steckerteil umfassen. Entsprechend ist vorteilhaft vorgesehen, dass die Standbeine bzw. die Profilrohre der Standbeine ein Steckerteil oder ein Buchsenteil umfassen. Das Steckerteil und das Buchsenteil bilden gemeinsam einen Steckverbinder. Vorzugsweise sind die Steckverbinderteile fest mit dem Kopplungselement oder den Standbeinen bzw. Profilrohren verbunden, insbesondere verschweißt. Die Steckverbinder können eine Einrichtung zur Verdrehsicherung aufweisen. Konkret ermöglichen die Steckverbinder eine einfache und drehfeste Verbindung der einzelnen Komponenten des Bogens bzw. der Tragkonstruktion.

Die dreieckförmige Standfläche erhöht weiter die Standfestigkeit der Tragkonstruktion. Insbesondere kann vorgesehen sein, dass sowohl die erste Bogenhälfte, als auch die zweite Bogenhälfte jeweils eine dreieckförmige Standfläche aufweisen bzw. bilden, so dass die Standfestigkeit des freistehenden Bogens erhöht ist.

In einer vorteilhaften Ausgestaltung der erfindungsgemäßen Tragkonstruktion sind Standfüße vorgesehen, die jeweils mit dem freien Ende eines der Standbeine steckverbindbar oder steckverbunden sind. Die Standfüße können ebenfalls ein Steckerteil oder ein Buchsenteil aufweisen, das gemeinsam mit einem gemeinsamen Gegenstück, einem Buchsenteil oder einem Steckerteil, des jeweils zugeordneten Standbeins einen Steckverbinder bildet. Auf diese Weise können auch die Standfüße einfach und schnell mit den Standbeinen verbunden werden.

Die Standfüße sind vorzugsweise einzeln höhenverstellbar. Durch die einzelne Höhenverstellbarkeit der Standfüße wird ermöglicht, den Bogen bzw. die Tragkonstruktion auch auf unebenem Untergrund gerade auszurichten. Dies erhöht weiter die Stabilität der Tragkonstruktion.

In einer weiteren bevorzugten Ausführungsform der erfindungsgemäßen Tragkonstruktion ist vorgesehen, dass die erste und/oder die zweite Bogenhälfte ein Verstärkungselement umfasst, das wenigstens zwei Durchgangsöffnungen zur Aufnahme jeweils eines Standbeins aufweist. Das Verstärkungselement kann also zwei Standbeine miteinander koppeln, wobei jeweils ein Standbein durch eine der wenigstens zwei Durchgangsöffnungen geführt ist. Durch die Verwendung von Durchgangsöffnungen ist der Zusammenbau des Bogens bzw. der Tragkonstruktion erleichtert. Konkret können die Standbeine im Wesentlichen durch Einstecken in die Durchgangsöffnungen mit dem Verstärkungselement und somit miteinander verbunden werden. Das Verstärkungselement stabilisiert die Position der Standbeine, insbesondere die Lage der freien Enden der Standbeine. Insgesamt wird durch das Verstärkungselement eine weitere Stabilisierung der Tragkonstruktion erreicht.

Das Verbindungselement und/oder das Verstärkungselement können Befestigungsmittel für Anbauteile, insbesondere die Werbefläche oder eine Textilbespannung, aufweisen. Derartige Befestigungsmittel können beispielsweise Fahnenhalterungen, Muffen, Haken, Ösen, Ringe oder dergleichen umfassen. Im Allgemeinen ermöglichen die Befestigungsmittel die Verbindung der Tragkonstruktion mit einer Werbefläche, vorzugsweise einer mit Werbung versehenen Textilbespannung. Die Tragkonstruktion kann somit als Werbeträger oder allgemein als Informationsträger genutzt werden.

Zur weiteren Erhöhung der Stabilität der Tragkonstruktion kann ferner vorgesehen sein, dass die erste oder die zweite Bogenhälfte jeweils wenigstens eine Querstrebe aufweisen, die zumindest zwei Standbeine einer Bogenhälfte miteinander verbindet. Die Querstrebe ist vorzugsweise in einem unteren Drittel des Bogens angeordnet. Die Querstrebe bewirkt eine Verbindung zwischen wenigstens zwei Standbeinen einer Bogenhälfte, wodurch eine Relativbewegung der Standbeine zueinander gehemmt wird. Dies erhöht die Stabilität, insbesondere die Torsionsstabilität des Bogens bzw. der Tragkonstruktion.

Gemäß einer weiteren bevorzugten Ausführungsform der erfindungsgemäßen Tragkonstruktion ist vorgesehen, dass die erste und/oder die zweite Bogenhälfte wenigstens zwei Standbeine umfassen, die unterschiedliche Längen und/oder Krümmungsradien aufweisen, so dass die Standbeine bezogen auf den Radius des Bogens versetzt anordenbar oder angeordnet sind. Durch die versetzte Anordnung der Standbeine bzw. der freien Enden der Standbeine wird die gesamte Standfläche zumindest einer Bogenhälfte vergrößert, so dass eine verbesserte Standfestigkeit der Tragkonstruktion erreicht wird. Konkret kann vorgesehen sein, dass wenigstens ein Standbein bezogen auf den Radius des gesamten Bogens nach innen versetzt ist. Das freie Ende eines Standbeins kann also näher am Mittelpunkt des Bogens angeordnet sein als das freie Ende eines weiteren Standbeins. Überdies ermöglicht die versetzte Anordnung der Standbeine eine verbesserte Darstellung der Werbefläche, die zwischen den Standbeinen aufgespannt sein kann. Konkret kann die Werbefläche auf diese Weise schräg ausgerichtet werden, so dass die Werbefläche nicht nur von einer Seite des Bogens, sondern auch in einer Vorderansicht des Bogens erkennbar ist.

Gemäß einem nebengeordneten Aspekt beruht die Erfindung auf dem Gedanken, einen Werbeträger, insbesondere einen Werbebogen oder einen Start-/Zielbogen, mit der zuvor erläuterten Tragkonstruktion und einer Werbefläche anzugeben, die durch eine Textilbespannung gebildet ist. Die Verwendung einer Textilbespannung als Werbefläche ist besonders vorteilhaft, da die Textilbespannung leicht montierbar und demontierbar sowie einfach transportabel ist.

Die Textilbespannung kann Verbindungsmittel zur Verbindung mit der Tragkonstruktion, insbesondere wenigstens einen Hohlsaum zur Aufnahme eines Standbeins, aufweisen. Als Verbindungsmittel kann auch ein Klettverschluss, ein Spannband, ein Gummiband, eine Haken-Ösen-Anordnung oder dergleichen eingesetzt werden. Durch den Hohlraum kann ein Standbein der Tragkonstruktion geführt sein. Auf diese Weise überdeckt die Textilbespannung das Standbein, so dass Teile der Tragkonstruktion äußerlich nicht erkennbar sind. Das vergrößert die wirksame Werbefläche.

Die Erfindung wird im Folgenden anhand eines Ausführungsbeispiels unter Bezugnahme auf die beigefügten, schematischen Zeichnungen näher erläutert.
Darin zeigen
- Fig. 1: eine Vorderansicht einer erfindungsgemäßen Tragkonstruktion nach einem bevorzugten Ausführungsbeispiel;
- Fig. 2: eine Seitenansicht der Tragkonstruktion gemäß Fig. 1;
- Fig. 3: eine Draufsicht auf die Tragkonstruktion gemäß Fig. 1;
- Fig. 4: eine perspektivische Ansicht der Tragkonstruktion gemäß Fig. 1;
- Fig. 5: eine Draufsicht auf ein Verstärkungselement für die erfindungsgemäße Tragkonstruktion gemäß einem bevorzugten Ausführungsbeispiel; und
- Fig. 6: eine perspektivische Ansicht eines Werbeträgers mit der Tragkonstruktion gemäß Fig. 1.

In Fig. 1 ist eine Vorderansicht eines Ausführungsbeispiels der erfindungsgemäßen Tragkonstruktion gezeigt. Die Tragkonstruktion weist einen Bogen 1 auf, der im Wesentlichen die Form eines Halbkreises einnimmt. Der Bogen 1 umfasst ein zentrales Verbindungselement 30, das den Bogen 1 in eine erste Bogenhälfte 10 und eine zweite Bogenhälfte 20 unterteilt. Mit anderen Worten weist der Bogen 1 zwei Seiten auf, wobei eine erste Seite durch die erste Bogenhälfte 10 und eine zweite Seite durch die zweite Bogenhälfte 20 gebildet ist. Zwischen den beiden Bogenhälften 10, 20 erstreckt sich das Verbindungselement 30.

Die erste Bogenhälfte 10 weist wenigstens ein Standbein 11 auf. Die zweite Bogenhälfte 20 umfasst wenigstens zwei Standbeine 21, 22. Insgesamt weist der Bogen 1 also wenigstens drei Standbeine 11, 21, 22 auf. Die Standbeine 11, 21, 22 sind mit dem zentralen Verbindungselement 30 steckverbunden, insbesondere drehfest steckverbunden.

Als drehfeste Verbindung wird im Rahmen der Anmeldung eine Verbindung bezeichnet, die insbesondere eine Relativdrehung zwischen den beiden zu verbindenden Elementen verhindert. Die Verbindung zwischen dem Verbindungselement 30 und den Standbeinen 11, 21, 22 ist also derart gestaltet, dass eine Relativdrehung zwischen dem Verbindungselement 30 und den Standbeinen 11, 21, 22 gehemmt ist.

Die Standbeine 11, 21, 22 weisen ferner freie Enden 15 auf, die von dem Verbindungselement 30 entfernt angeordnet sind. Die freien Enden 15 der Standbeine 11, 21, 22 sind zueinander beabstandet angeordnet. Dies gilt insbesondere für die Standbeine 21, 22 der zweiten Bogenhälfte 20. Durch die beabstandete Anordnung der freien Enden 15 der Standbeine 11, 21, 22 wird im Wesentlichen eine Dreipunktlagerung erreicht. Dadurch ist sichergestellt, dass der Bogen 1 stabil aufstellbar ist. Insbesondere ist der Bogen 1 freistehend aufstellbar. Das bedeutet, dass auf zusätzliche Stabilisierungsmittel, beispielsweise eine Abspannung, verzichtet werden kann, da die Tragkonstruktion durch die Dreipunktlagerung selbsttragend ist.

Bei dem in den Figuren dargestellten Ausführungsbeispiel weist der Bogen 1 insgesamt sechs Standbeine 11, 21, 22 auf. Insbesondere ist vorgesehen, dass die erste Bogenhälfte 10 drei Standbeine 11, 13 und die zweite Bogenhälfte 20 drei weitere Standbeine 21, 22 aufweist.

Die Standbeine 11, 13, 21, 22 umfassen jeweils wenigstens ein Profilrohr 12. Insbesondere können mehrere Profilrohre 12 vorgesehen sein, die miteinander steckverbindbar sind und gemeinsam jeweils ein Standbein 11, 13, 21, 22 bilden. Beispielsweise können die einzelnen Standbeine 11, 13, 21, 22 jeweils wenigstens zwei, insbesondere wenigstens drei, insbesondere wenigstens vier, insbesondere wenigstens fünf, Profilrohre 12 aufweisen, die miteinander steckverbindbar sind und gemeinsam das Standbein 11, 13, 21, 22 bilden. Die Profilrohre 12 können ein rundes oder ovales oder mehreckiges Querschnittsprofil aufweisen. Insbesondere können die Profilrohre 12 ein viereckiges, vorzugsweise quadratisches, Querschnittsprofil aufweisen. Im Allgemeinen weisen die Profilrohre 12 ein Hohlprofil auf. Die Profilrohre 12 können also eine axialen Durchgangskanal umfassen. Dies trägt zur Gewichtsersparnis bei.

Die Profilrohre 12 sind einfach gekrümmt, d.h. weisen jeweils einen einheitlichen Krümmungsradius auf. Dadurch ist sichergestellt, dass das jeweils gebildete Standbein 11, 21, 22 ebenfalls einen einheitlichen Krümmungsradius umfasst.

Die Profilrohre 12 sind vorzugsweise aus einem Material gebildet, das Aluminium, Stahl oder Kunststoff aufweist. Die Profilrohre 12 können auch Fiberglas oder Karbon umfassen. Dieselben Materialien können auch zur Bildung des Verbindungselements 30, insbesondere des Mittelstücks 33 des Verbindungselements 30 eingesetzt werden.

Das Verbindungselement 30 umfasst einerseits das Mittelstück 33 und andererseits zwei Kopplungselemente 31, 32. Die Kopplungselemente 31, 32 sind durch das Mittelstück 33 miteinander verbunden. Das Mittelstück 33 ist bei dem in den Figuren gezeigten Ausführungsbeispiel aus drei Profilrohren 12 gebildet, die insbesondere parallel zueinander ausgerichtet und fest miteinander verbunden sind. Insbesondere können die Profilrohre 12 des Mittelstücks 33 miteinander verschweißt sein. Dabei sind die Profilrohre 33, wie beispielsweise in Fig. 3 erkennbar ist, seitlich miteinander verbunden. Somit bilden die Profilrohre 12 des Mittelstücks 33 ein Profilrohrbündel. Das Mittelstück 33 kann auch einzelne, freie bzw. nicht verbundene Profilrohre 12 umfassen.

An den axialen Enden der Profilrohre 12 des Mittelstücks 33 sind die Kopplungselemente 31, 32 angeordnet. Die Kopplungselemente 31, 32 weisen vorzugsweise jeweils ein oder mehrere Steckverbinderteile auf, die ein Gegenstück zu den Steckverbinderteilen der Standrohre 11, 13, 21, 22 bilden. Bei dem dargestellten Ausführungsbeispiel weist jedes Kopplungselement 31, 32 jeweils drei Steckverbinderteile auf.

Die Kopplungselemente 31, 32 sind vorzugsweise durch drei nebeneinander angeordnete Steckverbinderteile gebildet, die im Wesentlichen zylinderförmig ausgebildet und entlang der Zylindermantelflächen miteinander verschweißt sind. Die Kopplungselemente 31, 32 sind mit den Profilrohren 12 des Mittelstücks 33 schweißverbunden.

Die Steckverbinderteile sind in den Kopplungselementen 31, 32 unterschiedlich geneigt angeordnet. Insbesondere sind die Kopplungselemente 31, 32 geneigt zueinander ausgerichtet, so dass die Neigung der Standbeine 11, 13, 21, 22, insbesondere die Position der freien Enden 15, festgelegt wird. Bei dem Ausführungsbeispiel gemäß den beigefügten Figuren ist beispielsweise vorgesehen, dass ein mittleres Steckverbinderteil der Kupplungselemente 31, 32 einen größeren Neigungswinkel aufweist, als die beiden äußeren Steckverbinderteile. Dadurch wird erreicht, dass jeweils eines, insbesondere ein mittleres, der Standbeine 11, 21 einer Bogenhälfte 10, 20 nach innen versetzt angeordnet ist.

In Fig. 1 ist gut erkennbar, dass die Bogenhälften 10, 20 jeweils ein inneres Standbein 11, 21 aufweisen, das bezüglich eines jeweils äußeren Standbeins 13, 22 nach innen versetzt angeordnet ist. In der Seitenansicht gemäß Fig. 2 ist die seitliche Anordnung der jeweils drei Standbeine 11, 13, 21, 22 der Bogenhälften 10, 20 gezeigt. Insbesondere weist jede Bogenhälfte 10, 20 drei Standbeine 11, 13, 21, 22 auf, wobei zwei seitliche Standbeine äußere Standbeine 13, 22 bilden. Ein mittleres Standbein bildet das innere Standbein 11, 21, das mit Bezug auf den Bogenradius nach innen versetzt angeordnet ist.

Aus den Fig. 2, 3 und 4 ist ebenfalls gut erkennbar, dass der Bogen 1 insgesamt drei Einzelbögen 2, 3, 4 umfasst. Ein mittlerer Einzelbogen 2 ist im aufgestellten Zustand des Bogens 1 im Wesentlichen senkrecht aufgerichtet. Die beiden äußeren Einzelbögen 3, 4 weisen hingegen eine Neigung auf bzw. sind bezüglich des mittleren Einzelbogens 2 in einem Winkel angeordnet (Fig. 2). Insgesamt wird durch die versetzte Anordnung der Standbeine 11, 13, 21, 22 sowie die Neigung der Einzelbögen 2, 3, 4 durch die freien Enden der Standbeine 11, 13, 21, 22 jeder Bogenhälfte 10, 20 eine im Wesentlichen dreieckförmige Standfläche aufgespannt. Dadurch kann der Bogen 1 freistehend aufgestellt werden und weist eine ausreichende Stabilität auf.

Der Bogen 1 umfasst ferner Standfüße 40, die jeweils an den freien Enden 15 der Standbeine 11, 13, 21, 22 angeordnet sind. Die Standfüße 40 weisen ein Steckverbinderteil auf, das zu einem Steckverbinderteil des jeweiligen Standfußes 11, 13, 21, 22 korreliert. Mit anderen Worten sind die Standfüße 40 mit den Standbeinen 11, 13, 21, 22 steckverbindbar. Dabei kommt ebenso wie bei den Profilrohren 12 eine drehfeste bzw. verdrehsichere Steckverbindung zum Einsatz.

Die Standfüße 40 sind ferner höhenverstellbar, um die Lage des Bogens 1 auszugleichen, falls dieser auf einem unebenen Untergrund aufgestellt wird. Beispielsweise können die Standfüße 40 eine Gewindestange aufweisen, die mit einer Fußplatte verbunden ist. Durch Hineindrehen oder Herausdrehen der Gewindestange kann die Höhe der Fußplatte bzw. die Höhe des Standfußes 40 eingestellt werden. Anstelle einer Gewindestange können auch teleskopische, drehverschließbare oder dergleichen ausziehbare Höhenverstelleinrichtungen eingesetzt werden.

Die Steckverbinderteile, die mit den Kopplungselementen 31, 32 oder den Profilrohren 12 oder den Standfüßen 40 fest verbunden, insbesondere verschweißt sind, können unterschiedliche Materialien aufweisen. Bevorzugte Materialien sind Stahl, Stahlguss, Aluminium, Aluminiumguss, Karbon, Fiberglas oder Kunststoff.

Zur weiteren Verdrehsicherung und Stabilisierung des Bogens 1 ist in einem oberen Drittel des Bogens 1 bzw. der Bogenhälften 10, 20 jeweils ein Verstärkungselement 50 vorgesehen. Das Verstärkungselement 50 kann Stahl, Aluminium, Kunststoff, Karbon oder Fiberglas umfassen.

Das Verstärkungselement 50 weist drei Durchgangsöffnungen 51 auf, die jeweils ein Standbein 11, 13, 21, 22 aufnehmen. Eine andere Anzahl von Durchgangsöffnungen 51 ist möglich. Im Allgemeinen weist das Verstärkungselement 50 so viele Durchgangsöffnungen 51 auf, wie Standbeine 11, 13, 21, 22 pro Bogenhälfte 10, 20 vorgesehen sind. Das Verstärkungselement 50 ist in Fig. 5 in einer Draufsicht schematisch dargestellt. Darin ist zu erkennen, dass das Verstärkungselement 50 im Wesentlichen eine dreieckförmige Gestalt aufweist, wobei in den Ecken jeweils eine Durchgangsöffnung 51 angeordnet ist.

Das Verstärkungselement 50 umfasst insbesondere ein Blechteil, das mehrfach abgekantet ist. Die Biegekanten bzw. Knickkanten des Verstärkungselements 50 sind in Fig. 5 durch gestrichelte Linien dargestellt. Insbesondere ist vorgesehen, dass die Ecken 52 des Verstärkungselements 50 bezüglich eines mittleren Bereichs 54 des Verstärkungselements 50 geneigt angeordnet bzw. geneigt umgebogen sind. Dadurch wird erreicht, dass die Durchgangsöffnungen 51 an die Krümmung der Profilrohre 12 der Standbeine 11, 13, 21, 22 angepasst sind. Ferner weist das Verstärkungselement 50 einen Steg 53 auf, der durch mehrfaches Abkanten des Verstärkungselements 50 gebildet ist. Der Steg 53 versteift das Verstärkungselement 50.

In einem unteren Drittel des Bogens 1 bzw. der Bogenhälften 10, 20 sind ferner Querstreben 60 angeordnet, die jeweils zwei Standbeine 11, 13, 21, 22 miteinander verbinden. Insbesondere sind jeder Bogenhälfte 10, 20 jeweils drei Querstreben 60 zugeordnet, die die drei Standbeine 11, 13, 21, 22 der jeweiligen Bogenhälfte 10, 20 miteinander verbinden. Die drei Querstreben 60 spannen dabei ein Dreieck auf. Die Querstreben 60 stabilisieren die Standbeine 11, 13, 21, 22 weiter. Grundsätzlich ist es möglich, dass mehr als drei Querstreben 60 vorgesehen sind. Die Anzahl der Querstreben 60 hängt von der Anzahl der verwendeten Standbeine 11, 13, 21, 22 ab. Die Verbindung der Querstreben 60 mit den Standbeinen 11, 13, 21, 22 bzw. den Profilrohren 12 kann durch eine Kugelkopffixierung, Profilschellen, einen Schnappverschluss, eine Steckverbindung und/oder einen Schnellspannverschluss erfolgen.

Grundsätzlich ist die Position des Verstärkungselements 50 bzw. der Querstrebe 60 frei wählbar, so dass die Versteifung der Bogenhälften 10, 20 beliebig einstellbar ist.

Fig. 6 zeigt die Tragkonstruktion gemäß Fig. 1 bis 4 im Einsatz als Werbeträger. Dazu ist vorgesehen, dass die Tragkonstruktion bzw. der Bogen 1 mit einer Textilbespannung versehen ist, die als Werbefläche dient. Die Textilbespannung 70 kann beispielsweise Polyester, PVC, Fahnenstoff oder sonstige beschichtete oder unbeschichtete Stoffe umfassen.

Die Befestigung der Textilbespannung 70 bzw. der Stoffteile an der Tragkonstruktion bzw. dem Bogen 1 kann beispielsweise durch Klettverschlüsse, Gummibänder, eine Zickzackverschnürung, Spannbänder oder Reißverschlüsse erfolgen. Besonders bevorzugt ist es, wenn die Textilbespannung 70 einen Hohlsaum aufweist, in den die Standbeine 11, 13, 21, 22 bzw. die Profilrohre 12 eingeschoben werden. Dadurch wird erreicht, dass die Profilrohre 12 der Tragkonstruktion zumindest abschnittsweise durch die Textilbespannung 70 verdeckt sind. Dies vergrößert die nutzbare Werbefläche. Ferner kann die Textilbespannung 70 derart ausgebildet sein, dass sie die Tragkonstruktion bzw. den Bogen 1 vollständig überdeckt. Die Textilbespannung 70 weist in einer vorteilhaften Ausgestaltung ein elastisches Material auf, so dass sich die Textilbespannung 70 selbsttätig in die gewünschte, straffe Form zieht und eine Faltenbildung vermieden wird.

Im Allgemeinen können an der Tragkonstruktion bzw. dem Bogen 1 Befestigungsmittel angeordnet sein, die zur Befestigung weiterer Werbemittel geeignet sind. Konkret können das Verbindungselement 30 und/oder das Verstärkungselement 50 Befestigungsmittel, beispielsweise Fahnenhalterungen, Muffen, Haken, Ösen oder Ringe aufweisen, um zusätzliche Werbemittel oder sonstige Anbauteile an der Tragkonstruktion anzubringen.

Prinzipiell kann der Bogen 1 in unterschiedlichen Größen hergestellt sein, so dass der Bogen 1 für unterschiedliche Veranstaltungen, beispielsweise in Abhängigkeit der Straßenbreite und/oder Durchfahrtshöhe, eingesetzt werden kann. Vorzugsweise weist der Bogen 1 einen Krümmungsradius von wenigstens 2 Metern, insbesondere wenigstens 2,5 Metern, insbesondere wenigstens 3 Metern, insbesondere wenigstens 3,5 Metern, insbesondere wenigstens 3,75 Metern, auf.

Der Aufbau des Bogens 1 bzw. das Aufstellen des Bogens 1 erfolgt vorzugsweise durch zwei oder mehrere Personen, wobei die einzelnen Profilrohre 12 miteinander steckverbunden werden. Vorzugsweise sind die Profilrohre 12 gekennzeichnet, um die Zuordnung der einzelnen Profilrohre 12 zueinander zu erleichtern. Die Verbindung der Profilrohre 12 untereinander erfolgt durch Steckverbinder, die einen federvorgespannten Druckbolzen umfassen. Durch Eindrücken des Druckbolzens können die Profilrohre 12 miteinander verbunden werden. Der Druckbolzen rastet dann in eine Öffnung in einem weiteren Profilrohr 12 ein, so dass die Verbindung zwischen den Profilrohren 12 zuggesichert ist. Ferner umfasst der Steckverbinder in einem Buchsenteil eine Querstrebe, in die eine Nut des Steckerteils eingreift, wodurch eine Torsionssicherung erreicht wird. Ein derartiger Steckverbinder ist beispielsweise in der gleichzeitig eingereichten deutschen Patentanmeldung mit dem Titel "Steckverbinder für Rohre" beschrieben, die auf die Anmelderin zurückgeht. Der Offenbarungsgehalt dieser Anmeldung wird hiermit vollumfänglich, insbesondere im Umfang der Seiten 7 bis 10, in die vorliegende Anmeldung aufgenommen.

Beim Aufstellen des Bogens 1 wird vorzugsweise vom Mittelstück 33 ausgegangen, das beidseitig mit den Kopplungselementen 31, 32 verbunden ist. Die Kopplungselemente 31, 32 weisen ein oder mehrere Steckverbinderteile auf. Abwechselnd werden am ersten Kopplungselement 31 und am zweiten Kopplungselement 32 Profilrohre 12 angesteckt, die die Standbeine 11, 13, 21, 22 bilden. Die im oberen Drittel einer Bogenhälfte 10, 20 angeordneten Profilrohre 12 verschiedener Standbeine 11, 13, 21, 22 werden ferner mit dem Verstärkungselement 50 untereinander verbunden. Das Verstärkungselement 50 kann, wie in Fig. 6 erkennbar ist, Befestigungsmittel zur Anbringung eines zentralen Banners 71 der Textilbespannung 70 umfassen. Das zentrale Banner erstreckt sich vorzugsweise unterhalb des Verbindungselements 30. Ferner kann das Verstärkungselement 50 Befestigungsmittel zur Anbringung von Seitenstoffteilen 72 der Textilbespannung 70 umfassen.

Grundsätzlich eignet sich die erfindungsgemäße Tragkonstruktion als Gerüst für einen Werbeträger, insbesondere einen Werbeträger mit einer Textilbespannung 70. Ferner ist es möglich, die Tragkonstruktion als Bühnenelement, insbesondere als Halbschale einzusetzen, wobei das Verbindungselement 30 durch ein geeignetes, andersartig geformtes Verbindungselement 30 ausgetauscht wird. Die Tragkonstruktion kann auch als Zeltgerüst verwendet werden. Insbesondere ist die Tragkonstruktion zu einer Zeltgerüstkonstruktion erweiterbar.

### Bezugszeichenliste

- 1: Bogen
- 2: mittlerer Einzelbogen
- 3, 4: äußerer Einzelbogen
- 10: erste Bogenhälfte
- 11: inneres Standbein der ersten Bogenhälfte 10
- 12: Profilrohr
- 13: äußeres Standbein der ersten Bogenhälfte 10
- 15: freies Ende
- 20: zweite Bogenhälfte
- 21: inneres Standbein der zweiten Bogenhälfte 20
- 22: äußeres Standbein der zweiten Bogenhälfte 20
- 30: Verbindungselement
- 31: erstes Kopplungselement
- 32: zweites Kopplungselement
- 33: Mittelstück
- 40: Standfuß
- 50: Verstärkungselement
- 51: Durchgangsöffnung
- 52: Ecke
- 53: Steg
- 54: mittlerer Bereich
- 60: Querstrebe
- 70: Textilbespannung
- 71: Banner
- 72: Seitenstoffteil

## Patentansprüche

1. Tragkonstruktion für eine Werbefläche mit einem Bogen (1), der ein zentrales Verbindungselement (30) aufweist, das den Bogen (1) in eine erste Bogenhälfte (10) und eine zweite Bogenhälfte (20) unterteilt, wobei die erste Bogenhälfte (10) und die zweite Bogenhälfte jeweils wenigstens ein Standbein (11, 21) aufweisen, **dadurch gekennzeichnet dass** die Standbeine (11, 21) mit dem zentralen Verbindungselement (30) drehfest steckverbindbar oder steckverbunden sind.

2. Tragkonstruktion nach Anspruch 1,
**dadurch gekenn zeichnet,** dass
die erste und/oder die zweite Bogenhälfte (10, 20) jeweils wenigstens zwei, insbesondere wenigstens drei, Standbeine (11, 21, 22) aufweist.

3. Tragkonstruktion nach Anspruch 1 oder 2,
**dadurch gekennzeichnet, dass**
die Standbeine (11, 21, 22) jeweils freie Enden (15) aufweisen, die voneinander beabstandet angeordnet sind derart, dass der Bogen (1) frei stehend aufstellbar ist.

4. Tragkonstruktion nach einem der Ansprüche 1 bis 3,
**dadurch gekenn zeichnet,** dass
die Standbeine (11, 21, 22) zumindest abschnittsweise ein starres, einfach gekrümmtes Profilrohr (12) umfassen.

5. Tragkonstruktion nach Anspruch 4,
**dadruch gekennzeichnet,** dass
mehrere Profilrohre (12) vorgesehen sind, die zur Bildung jeweils eines Standbeins (11, 21, 22) drehfest steckverbindbar oder steckverbunden sind.

6. Tragkonstruktion nach einem der vorhergehenden Ansprüche,
**dadurch gekennzeichnet, dass**
das Verbindungselement (30) ein erstes Kopplungselement (31) und ein zweites Kopplungselement (32) umfasst, die durch ein Mittelstück (33) fest miteinander verbunden sind.

7. Tragkonstruktion nach Anspruch 6,
**dadurch gekenn zeichnet,** dass
das Mittelstück (33) durch seitlich, insbesondere parallel, miteinander verbundene Profilrohre (12) gebildet ist, die im montierten Zustand des Bogens (1) mit den Standbeinen (11, 21, 22) fluchten.

8. Tragkonstruktion nach Anspruch 6 oder 7,
**dadurch gekenn zeichnet,** dass
das erste und/oder zweite Kopplungselement (31, 32) mehrere Steckverbinderteile aufweist, die unterschiedlich geneigt zueinander ausgerichtet sind derart, dass die freien Enden (15) der Standbeine (11, 21, 22) der ersten und/oder zweiten Bogenhälfte (10, 20) jeweils eine im Wesentlichen dreiecksförmige Standfläche aufspannen.

9. Tragkonstruktion nach einem der vorhergehenden Ansprüche,
**dadurch gekenn zeichnet,** dass
Standfüße (40) vorgesehen sind, die jeweils mit dem freien Ende (15) eines der Standbeine (11, 21, 22) steckverbindbar oder steckverbunden sind und/oder dass
Standfüße (40) vorgesehen sind, die einzeln höhenverstellbar sind.

10. Tragkonstruktion nach einem der vorhergehenden Ansprüche,
**dadurch gekenn zeichnet,** dass
die erste und/oder zweite Bogenhälfte (10, 20) ein Verstärkungselement (50) umfasst, das wenigstens zwei Durchgangsöffnungen (51) zur Aufnahme jeweils eines Standbeins (11, 21, 22) aufweist.

11. Tragkonstruktion nach einem der vorhergehenden Ansprüche,
**dadurch gekenn zeichnet,** dass
das Verbindungselement (30) und/oder das Verstärkungselement (50) Befestigungsmittel für Anbauteile, insbesondere die Werbefläche oder eine Textilbespannung, aufweist.

12. Tragkonstruktion nach einem der vorhergehenden Ansprüche,
**dadurch gekenn zeichnet,** dass
die erste und/oder die zweite Bogenhälfte (10, 20) jeweils wenigstens eine Querstrebe (60) aufweist, die zumindest zwei Standbeine (11, 21, 22) einer Bogenhälfte (10, 20) miteinander verbindet.

13. Tragkonstruktion nach einem der vorhergehenden Ansprüche,
**dadurch gekenn zeichnet,** dass
die erste und/oder die zweite Bogenhälfte (10, 20) wenigstens zwei Standbeine (11, 21, 22) umfasst, die unterschiedliche Längen und/oder Krümmungsradien aufweisen derart, dass die Standbeine (11, 21, 22) bezogen auf den Radius des Bogens (1) versetzt anordenbar oder angeordnet sind.

14. Frei stehender Werbeträger, insbesondere Werbebogen oder Start-/Zielbogen, mit einer Tragkonstruktion nach einem der vorhergehenden Ansprüche und einer Werbefläche, die durch eine Textilbespannung gebildet ist.

15. Werbeträger nach Anspruch 14,
**dadurch gekennzeichnet, dass**
die Textilbespannung Verbindungsmittel zur Verbindung mit der Tragkonstruktion, insbesondere wenigstens einen Hohlsaum zur Aufnahme eines Standbeins (11, 21, 22), aufweist.

## Claims

1. A supporting construction for an advertising surface having an arch (1) comprising a central connecting element (30) which divides the arch (1) into a first arch half (10) and a second arch half (20), wherein the first arch half (10) and the second arch half each have at least one supporting leg (11, 21),
**characterized in that**
the supporting legs (11, 21) are or can be connectedly plugged into the central connecting element (30) in a rotationally fixed manner.

2. The supporting construction according to claim 1,
**characterized in that**
the first and/or the second arch half (10, 20) respectively have at least two, particularly at least three, supporting legs (11, 21, 22).

3. The supporting construction according to claim 1 or 2,
**characterized in that**
the supporting legs (11, 21, 22) each have free ends (15) arranged at a distance from one another to enable the arch (1) to be free standing.

4. The supporting construction according to any one of claims 1 to 3,
**characterized in that**
the supporting legs (11, 21, 22) at least in part comprise a rigid, single-curved sectional tube (12).

5. The supporting construction according to claim 4,
**characterized in that**
a plurality of sectional tubes (12) are provided which are or can be connectedly plugged together in rotationally fixed manner to form a respective supporting leg (11, 21, 22).

6. The supporting construction according to any one of the preceding claims,
**characterized in that**
the connecting piece (30) comprises a first coupling element (31) and a second coupling element (32) fixedly connected together by a center piece (33).

7. The supporting construction according to claim 6,
**characterized in that**
the center piece (33) is formed by lateral, particularly parallel, sectional tubes (12) connected together which align with the supporting legs (11, 21, 22) in the assembled state of the arch (1).

8. The supporting construction according to claim 6 or 7,
**characterized in that**
**the** first and/or second coupling element (31, 32) comprises a plurality of plug connector members aligned at differing inclinations to one another such that the free ends (15) of the supporting legs (11, 21, 22) of the first and/or second arch half (10, 20) respectively span a substantially triangular base area.

9. The supporting construction according to any one of the preceding claims,
**characterized in that**
base feet (40) are provided, each of which are or can be connectedly plugged into a free end (15) of one of the supporting legs (11, 21, 22) and/or that individually height-adjustable base feet (40) are provided.

10. The supporting construction according to any one of the preceding claims,
**characterized in that**
the first and/or second arch half (10, 20) comprises a reinforcing element (50) having at least two through-holes (51) for receiving a respective supporting leg (11, 21, 22).

11. The supporting construction according to any one of the preceding claims,
**characterized in that**
the connecting element (30) and/or reinforcing element (50) comprises fastening elements for attachments, particularly the advertising surface or a textile covering.

12. The supporting construction according to any one of the preceding claims,
**characterized in that**
the first and/or second arch half (10, 20) respectively has at least one cross-member (60) connecting together at least two supporting legs (11, 21, 22) of an arch half (10, 20).

13. The supporting construction according to any one of the preceding claims,
**characterized in that**
the first and/or second arch half (10, 20) comprises at least two supporting legs (11, 21, 22) having differing lengths and/or curvature radii such that the supporting legs (11, 21, 22) can be or are disposed at an offset relative to the radius of the arch (1).

14. A free standing advertising medium, particularly an advertising arch or a start/finish line arch having a supporting construction in accordance with any one of the preceding claims and an advertising surface formed by a textile covering.

15. The advertising medium according to claim 14,
**characterized in that**
the textile covering has connecting means for connecting to the supporting construction, particularly at least one hemstitched edge for receiving a supporting leg (11, 21, 22).

## Revendications

1. Structure porteuse pour une surface publicitaire, comprenant un arceau (1) qui comprend un élément de liaison central (30) qui subdivise l'arceau (1) en une première moitié d'arceau (10) et une seconde moitié d'arceau (20), dans laquelle la première moitié d'arceau (10) et la seconde moitié d'arceau comprennent chacune au moins une jambe d'appui (11, 21),
**caractérisée en ce que** les jambes d'appui (11, 21) sont reliées ou susceptible d'être reliées par enfichage de manière solidaire en rotation avec l'élément de liaison central (30).

2. Structure porteuse selon la revendication 1,
**caractérisée en ce que** la première et/ou la seconde moitié d'arceau (10, 20) comprennent chacune au moins deux et en particulier au moins trois jambes d'appui (11, 21, 22).

3. Structure porteuse selon la revendication 1 ou 2,
**caractérisée en ce que** les jambes d'appui (11, 21, 22) comportent chacune des extrémités libres (15), qui sont agencées à distance l'une de l'autre de telle façon que l'arceau (1) peut être dressé de manière autoportante.

4. Structure porteuse selon l'une des revendications 1 à 3,
**caractérisée en ce que** les jambes d'appui (11, 21, 22) incluent au moins par tronçons un tube profilé rigide simple (12) cintré.

5. Structure porteuse selon la revendication 4,
**caractérisée en ce qu'**il est prévu plusieurs tubes profilés (12) qui sont reliés ou susceptibles d'être reliés par enfichage et de manière solidaire en rotation, pour réaliser respectivement une jambe d'appui (11, 21, 22).

6. Structure porteuse selon l'une des revendications précédentes, **caractérisée en ce que** l'élément de liaison (30) inclut un premier élément d'accouplement (31) et un second élément d'accouplement (12), qui sont fermement reliés l'un à l'autre via une pièce centrale (33).

7. Structure porteuse selon la revendication 6,
**caractérisée en ce que** la pièce centrale (32) est formée par des tubes profilés (12) reliés l'un à l'autre par côté, en particulier parallèlement, lesquels sont en alignement avec les jambes de soutien (11, 21, 22) dans l'état monté de l'arceau.

8. Structure porteuse selon la revendication 6 ou 7,
**caractérisée en ce que** le premier et/ou le second élément d'accouplement (31, 32) comprend plusieurs pièces de liaison à enfichage, qui sont orientées avec des inclinaisons différentes les unes par rapport aux autres de telle façon que les extrémités libres (15) des jambes d'appui (11, 21, 22) de la première et/ou de la seconde moitié d'arceau (10, 20) couvrent respectivement une surface d'appui sensiblement triangulaire.

9. Structure porteuse selon l'une des revendications précédentes,
**caractérisée en ce qu'**il est prévu des pieds d'appui (40), qui sont respectivement reliés ou susceptibles d'être reliés par enfichage avec l'extrémité libre (15) de l'une des jambes d'appui (11, 21, 22), et/ou en ce qu'il est prévu des pieds d'appui (40) qui sont individuellement réglables en hauteur.

10. Structure porteuse selon l'une des revendications précédentes,
**caractérisée en ce que** la première et/ou la seconde moitié d'arceau (10, 20) inclut un élément de renfoncement (50), qui comporte au moins deux ouvertures traversantes (51) pour la réception d'une jambe d'appui respective (11, 21, 22).

11. Structure porteuse selon l'une des revendications précédentes,
**caractérisée en ce que** l'élément de liaison (30) et/ou l'élément de renfoncement (50) comprend des moyens de fixation pour des pièces rapportées, en particulier la surface publicitaire ou un entoilage textile.

12. Structure porteuse selon l'une des revendications précédentes,
**caractérisée en ce que** la première et/ou la seconde moitié d'arceau (10, 20) comprend respectivement au moins une entretoise transversale (60), qui relie l'une à l'autre au moins deux jambes d'appui (11, 21, 22) d'une moitié d'arceau (10, 20).

13. Structure porteuse selon l'une des revendications précédentes,
**caractérisée en ce que** la première et/ou la seconde moitié d'arceau (10, 20) inclut au moins deux jambes d'appui (11, 21, 22), qui présentent des longueurs et/ou des rayons de courbure différent(e)s, de telle façon que les jambes d'appui (11, 21, 22) sont agencées ou susceptibles d'être agencées en décalage par référence au rayon de l'arceau (1).

14. Support publicitaire autoportant, en particulier arceau publicitaire ou arceau de départ/arrivée, comprenant une structure porteuse selon l'une des revendications précédentes, et une surface publicitaire, qui est formée par un entoilage textile.

15. Support publicitaire selon la revendication 14,
**caractérisé en ce que** l'entoilage textile comprend des organes de liaison pour la liaison avec la structure porteuse, en particulier au moins un ourlet creux pour la réception d'une jambe d'appui (11, 21, 22).
